# EUROPÄISCHE PATENTANMELDUNG

(11) **EP 3 412 904 A1**
(43) Veröffentlichungstag der Anmeldung: **12.12.2018**
(21) Anmeldenummer: 18174492.1
(22) Anmeldetag: 28.05.2018
(51) Int. Cl.: F02M 53/02, F02M 53/06

(54) **SYSTEM ZUR ERWÄRMUNG VON KRAFTSTOFF**

(30) Priorität: 08.06.2017 BR 102017012196; 14.06.2017 DE 102017113157
(71) Anmelder: Mahle Metal Leve S/A, 13210-877 Jundiaí, SP (BR); Mahle International GmbH, 70376 Stuttgart (DE)
(72) Erfinder: AMARAL, Tadeu Miguel Malago, SP 02018-000 Sao Paulo (BR); CAVALHIERI, Heitor Moreira, 13280-000 Vinhedo, SP (BR); AZEVEDO Junior, Edson Valdomiro, 13216-291 Jundiai, SP (BR); GALDINO LEITE NETO, Antonio, 13309-000 Itu, SP (BR); MOREIRA, Fabio, 13280-000 Vinhedo, SP (BR)
(74) Vertreter: BRP Renaud & Partner mbB Rechtsanwälte Patentanwälte Steuerberater

(57) **Zusammenfassung**

Die vorliegende Erfindung bezieht sich auf ein System zur Erwärmung von Kraftstoff (10) zur Anwendung in einem Einspritzsystem für Kraftstoff, das einen hohen Einspritzdruck erfordert. Dieses System kann beispielsweise in Verbrennungsmotoren und Kraftfahrzeugen verwendet werden, um einen Kaltstart zu erleichtern, zur Verminderung von Schadstoffemissionen und andere Anwendungen. Die Vorrichtung zur Erwärmung von Kraftstoff (10) beinhaltet insbesondere einen Körper (100) in dem eine positive Anschlusselektrode (20) untergebracht ist mit einen erstem zylindrischen Bereich (20A), einem zweiten konischen Bereich (20B) und einem primären Anschlussterminal (25), der verbunden ist mit der primären Anschlusselektrode (20), einer negativen Anschlusselektrode (30) und mindestens einer Heizgruppe (101) definiert durch: mindestens einer negativen Anschlussplatine (40), die an die negativen Anschlusselektrode (30) angeschlossen ist und mindestens einer positiven Anschlussplatine (50), die an die positive Anschlusselektrode (20) angeschlossen ist; und mindestens zwei Heizelemente (60), die zwischen einer negativen Anschlussplatine (40) und einer positiven Anschlussplatine (50) angeordnet sind.

## Beschreibung

### BEREICH DER ERFINDUNG

Die vorliegende Erfindung bezieht sich auf ein System zur Erwärmung von Kraftstoff zur Anwendung in einem Einspritzsystem für Kraftstoff, das einen hohen Einspritzdruck erfordert. Dieses System kann beispielsweise in Verbrennungsmotoren und Kraftfahrzeugen verwendet werden, um einen Kaltstart zu erleichtern, zur Verminderung von Schadstoffemissionen und andere Anwendungen.

### VORGESCHICHTE ZUR ERFINDUNG

Die ständige Forschung nach saubereren Energiequellen in Verbindung mit einer immer höheren Nachfrage nach leistungsfähigeren und schadstoffärmeren Motoren hat den Umgang mit Verbrennungsmotoren verändert.

Verbrennungsmotoren haben im Laufe der Jahre einige Wandlungen durchgemacht und aktuell befassen sich die wichtigsten Untersuchungs- und Entwicklungsprojekte in diesem Bereich der Technik mit der Verbesserung der Leistung bei gleichzeitiger Verminderung der Schadstoffemissionen von Motoren.

Im Bereich der Verbrennungsmotoren, die eine direkte Kraftstoffeinspritzung verwenden (Einspritzung von Kraftstoff direkt in den Brennraum nach dem Beginn der Luftverdichtung), gehört der Einsatz von immer höheren Drücken an den Einspritzdüsen zu den wichtigsten Fortschritten der letzten Jahre. Dies erfolgte teilweise auf Grund der Fortschritte und Verbesserungen bei den Einspritzpumpen sowie bei den Komponenten zur Versiegelung und Abdichtung im Allgemeinen.

So verbessert beispielsweise ein höherer Einspritzdruck bei einem Motor mit Direkteinspritzung von Kraftstoff die Vernebelung des Kraftstoffes, nachdem dieser in den Brennraum gespritzt wurde, was sich direkt auf den Kraftstoffverbrauch und auf die Höhe der Schadstoffemissionen auswirkt. Die aktuelle Entwicklung dieser Art von System verwendet bereits Drucke um 2.500 bar und eine weitere Druckerhöhung um den Wirkungsgrad zu verbessern ist schon nicht mehr möglich wegen der Schwierigkeiten, mit so hohen Drücken zu arbeiten. Wie bereits erwähnt, weisen die Kraftstoffpumpen, die Dichtringe, die Dichtungskomponenten im allgemeinen und alle weiteren Teile, um die der Kraftstoff unter hohen Drucken fließt, bereits extrem hohe Produktions- und Entwicklungskosten auf, was den Motor langfristig finanziell unrentabel macht.

Auf der anderen Seite zeigen modernere Motoren, die ein direktes Einspritzsystem für Kraftstoff mit hohem Druck und einem hohen Energiebedarf verwenden, Probleme hinsichtlich der Schadstoffemissionen. Die Schadstoffemissionen begannen vor allem auf Grund der Tatsache anzusteigen, dass der Zeitraum für die Vermischung der Druckluft mit dem eingespritzten Kraftstoff im Brennraum bei den aktuellen Motoren extrem kurz wurde. Die Probleme bei der Vermischung von Luft und eingespritztem Kraftstoff verschärfen sich noch durch die Tatsache, dass das niedrige Mischungsverhältnis zu Schwierigkeiten bei der Vernebelung des Kraftstoffes führt.

Die kurze Zeit für die Vernebelung des Kraftstoffes erhöht die Schadstoffemissionen und dieses Problem tritt noch stärker bei Dieselmotoren auf, die ja bereits bekannte Schwierigkeiten mit Partikelemissionen haben.

Das Problem bei der Vernebelung von Kraftstoff und den Emissionen von Partikel und Kohlenwasserstoffen verschärft sich auch in den ersten Augenblicken nach dem Start, wenn der von der Kraftstoffpumpe gelieferte Druck bei den ersten Umdrehungen des Motors nicht so hoch ist.

Unter kältere Klimabedingungen verschlimmern sich diese Probleme, weil die niedrigen Temperaturen die Vernebelung des Kraftstoffes noch mehr erschweren.

Viele Lösungen wurden zur Erhöhung des Wirkungsgrades und der Verminderung der Schadstoffe bei Motoren mit einer Direkteinspritzung von Kraftstoff angedacht, beispielsweise die bereits erwähnte Druckerhöhung, die allerdings die Produktion der Komponenten verteuert und auch den Energiekonsum für das Pumpen des Kraftstoffes erhöht.

Andere Lösungen für die Behandlung von Emissionen, wie zum Beispiel die EGR (*Exhausting Gas Recirculation* - Rezirkulierung von Abgasen, die Abkürzung ist aus dem Englischen), der Partikelfilter (DPF) oder auch die beheizten Katalysatoren, die für ihr Funktionieren keine warmen Abgase benötigen sind wirklich kostenintensive Lösungen zur Verminderung von Schadstoffemissionen bei Motoren mit einer Direkteinspritzung von Kraftstoff.

Die internationalen Normen für Schadstoffemissionen, vor allem die Normen über die Emission von Partikeln und Kohlenwasserstoffen verwenden immer strengere Werte.

Diese strengeren Normen in Verbindung mit einem hochgradig wettbewerbsorientierten Szenario, auf dem die Motoren immer kompakter, billiger und hocheffizienter werden, motivierten eine unablässige Suche nach der Verminderung von Schadstoffemissionen zu machbaren Herstellungskosten.

Eine übliche Lösung entsprechend dem Stand der Technik zur Verminderung von Schadstoffemissionen ist die Erwärmung des Kraftstoffes in den ersten Augenblicken nach dem Start an kälteren Tagen. Eine Lösung zur Erwärmung von Kraftstoff finden wir im Dokument DE 102012220433, hier wird eine Reihe von PTC Elementen verwendet, die durch kleine Metallbleche verbunden sind, um die Erwärmung der Kraftstoffmasse zu erreichen, die die Vorrichtung durchläuft, wie in diesem Dokument beschrieben. Die im Dokument DE 102012220433 vorgeschlagene Lösung wurde jedoch für Kraftstoffe entwickelt, die unter niedrigen Drücken arbeiten, so zum Beispiel bei Ottomotoren, bei denen die Einspritzung an Saugrohren erfolgt. Aus diesem Grund kann die im Dokument DE 102012220433 vorgeschlagene Lösung nicht auf Motoren angewandt werden, die eine Direkteinspritzung von Kraftstoff in den Brennraum vornehmen. Mit anderen Worten, die im Dokument DE 102012220433 vorgeschlagene Lösung ist nicht stabil genug, um eine Kraftstoffmasse unter hohem Druck zu erwärmen.

So ist klar, dass man ein System benötigt, das die Schadstoffemissionen einer Wärmemaschine vermindert, das in der Herstellung nicht kostenintensiv ist und einen hohen Wirkungsgrad hat. Auch darf dieses System weder die Leistung noch die Energieeffizienz beeinträchtigen und auch den Umgang mit dem Gerät, an welches es angeschlossen ist, nicht erschweren.

### ZIELE UND BESCHREIBUNG DER ERFINDUNG

Ein Ziel der vorliegenden Erfindung ist also, das Problem der Erwärmung des Kraftstoffflusses zu lösen, der den Verbrennungsmotor versorgt.

Ein weiteres Ziel der vorliegenden Erfindung ist es, den Start von Fahrzeugen mit Verbrennungsmotoren zu verbessern.

Ferner soll die vorliegende Erfindung die vom Motor verursachte Emission von Schadstoffen reduzieren, in welchem die Vorrichtung aus der vorliegenden Erfindung eingebaut ist.

Ein weiteres Ziel der vorliegenden Erfindung ist es, den Wärmeverlust des erwärmten Kraftstoffes an die Umwelt zu minimieren.

Noch ein anderes Ziel der vorliegenden Erfindung ist es, den spezifischen Kraftstoffkonsum von Motoren zu reduzieren, die mit der Vorrichtung der vorliegenden Erfindung ausgestattet sind.

Als weiteres Ziel soll die vorliegende Erfindung erlauben, dass die Wärmeelemente leicht zu installieren sind und in Verbrennungsmotoren verwendet werden können, die bereits im Gebrauch sind.

Eins oder mehrere der oben erwähnten Ziele der vorliegenden Erfindung werden unter anderem durch eine Vorrichtung zur Erwärmung von Kraftstoff erreicht, die aus einem Körper besteht, in dem eine positive Anschlusselektrode untergebracht ist, mit einem ersten zylindrischen Bereich, einem zweiten konischen Bereich und einem positives Anschlussterminal in Verbindung mit einer positiven Anschlusselektrode, einer negativen Anschlusselektrode und mindestens einer Heizvorrichtung.

Die Heizvorrichtung ist durch mindestens eine negative Anschlussplatine definiert, die elektrisch mit der negativen Anschlusselektrode verbunden ist, mindestens eine positive Anschlussplatine, die mit der positiven Anschlusselektrode und mindestens zwei Heizelementen elektrisch verbunden ist, die zwischen einer negativen Anschlussplatine und einer positiven Anschlussplatine angeordnet sind.

Die vorliegende Erfindung verwendet Heizelemente, die zwischen den Anschlussplatinen in einer kompakten Form angeordnet sind, was die Gesamtgröße der Heizvorrichtung erheblich reduziert.

Vor allem die positive Anschlusselektrode wird in einem Abstand zum inneren Kern des Körpers angeordnet. Dieser Abstand beim Einbau garantiert, dass besagte positive Anschlusselektrode keinen elektrischen Kontakt zum Körper hat, was einen Kurzschluss verursachen könnte. Ursache hierfür ist, dass die vorliegende Erfindung den aktuellen Stand der Technik verwendet, bei dem Vorrichtungen am Gehäuse des Verbrennungsmotors geerdet werden, der mit dem Minuspol einer Stromquelle verbunden ist. Auf diese Weise ist es möglich, nur ein Stromkabel zu verwenden, das den Pluspol einer Stromquelle mit der positiven Elektrode der vorliegenden Erfindung verbindet.

In einer bevorzugten Anordnung ist die positive Anschlusselektrode genau an der geometrischen Achse des Austritts des erwärmten Kraftstoffs aus dem Körper ausgerichtet.

In einer bevorzugten Umsetzung wird die negative Anschlusselektrode in einer elektrischen Verbindung mit dem Körper des Heizelementes der vorliegenden Erfindung verbunden. Wie bereits erwähnt, ist der Körper mit dem Minuspol einer Quelle verbunden, um die bekannte elektrische Erdung zu erreichen.

In einer möglichen Umsetzung beinhaltet die Vorrichtung der vorliegenden Erfindung einen inneren Deckel für die Aufnahme von Federn, dabei wird der innere Deckel mit einem oberen Bereich des Körpers verbunden und die Feder wird zwischen dem inneren Deckel und der Heizvorrichtung zusammengedrückt.

Diese Konfiguration stellt sicher, dass die Feder die Heizvorrichtung fest und unbeweglich an den Körper der vorliegenden Vorrichtung hält. Die Federn sind auch wichtig, damit die elektrischen Kontakte zwischen den Teilen aus der vorliegenden Erfindung dem Stromfluss so wenig Widerstand wie möglich entgegen setzen.

In einer bevorzugten Umsetzung der vorliegenden Erfindung beinhaltet der innere Deckel des Körpers der Vorrichtung aus der vorliegenden Erfindung eine Queröffnung mit einem konischen Teil, dessen Form mit dem zweiten konischen Bereich der positiven Anschlusselektrode übereinstimmt. Die Oberflächen des inneren Deckels haben ferner isolierende Eigenschaften. Diese isolierenden Eigenschaften können durch Lackierung, Metallbad oder irgendeine bekannte Technik, die das Teil isoliert, erzielt werden.

Es ist wichtig herauszustellen, dass die Queröffnung mit dem konischen Teil dazu dient, dass der zweite konische Bereich der positiven Anschlusselektrode durch eine geometrische Kompatibilität eingepasst werden kann. Während des Betriebs der Heizvorrichtung der vorliegenden Erfindung übt der im Inneren des Körpers vorhandene Druck eine Kraft auf der Oberfläche des ersten zylindrischen Bereichs der positiven Anschlusselektrode aus und drückt dabei den zweiten konischen Bereich der besagten positiven Anschlusselektrode gegen einen konischen Teil der Queröffnung. Dies dichtet Flüssigkeiten ab und macht, dass die positive Anschlusselektrode sich nicht aus dem besagten konischen Teil löst, auch wenn die Vorrichtung nicht in Betrieb ist. Es ist wichtig herauszustellen, dass der innere Deckel mit einer externen Isolierung ausgestattet ist, die Kurzschlüsse zwischen dem am Minuspol einer Stromquelle geerdeten Gehäuse und der positiven Anschlusselektrode verhindert.

Bei einer bevorzugten Umsetzung der vorliegenden Erfindung wird eine Metallhülse so aufgesetzt, dass der Austritt des erwärmten Kraftstoffes mit der Öffnung einer negativen Anschlussplatine verbunden wird, die neben dem inneren Kern des Körpers liegt. Diese Metallhülse verhindert, dass sich das Heizelement innerhalb des Körpers dreht und unterstützt die komplette Befestigung der weiteren inneren Komponenten des Körpers.

Bei einer geeigneten aber nicht bevorzugten Ausführung der vorliegenden Erfindung beinhaltet der innere Deckel eine Vertiefung am oberen Deckelrand auf die durch thermoplastisches Aufspritzen ein Verbindungselement aufgetragen wird, sowie eine untere Vertiefung, in die ein Dichtungsring eingelegt wird, um den Körper gegen Flüssigkeiten abzudichten.

Die Fachleute werden besonders schätzen, dass eine Vertiefung am äußeren Rand des inneren Deckels die thermoplastische Aufspritzung des Verbindungselementes erleichtert. Diese Vertiefung am Rand unterstützt die Befestigung des Verbindungselementes und verstärkt die Verbindung dieser beiden Teile.

Andererseits hat die untere Vertiefung am Rand eine Form, die diese mit dem Dichtring kompatibel macht. Dieser Dichtring gewährleistet die vollständige Abdichtung von Flüssigkeiten und die Dichtheit zwischen dem unteren Deckel und dem Körper der Heizvorrichtung um zu verhindern, dass Kraftstoff ausläuft.

Bei einer bevorzugten Umsetzung der vorliegenden Erfindung hat der Körper einen unteren extremen Verbindungsteil mit einem Gewinde, das mit dem Montagegewinde kompatibel ist, ähnlich dem Gewinde einer konventionellen Einspritzdüse. Dieses kompatible Gewinde macht die Erfindung vielseitig und leicht zu installieren in landläufigen Motoren, die keine Heizvorrichtung haben. Da die Gewinde mit den aktuellen Einspritzdüsen kompatibel sind, kann der Einbau schnell und einfach vonstattengehen, da die mit der Einspritzdüse verbundenen Schläuche gelöst werden, an die Heizvorrichtung angeschlossen und später die Heizvorrichtungen an die Einspritzdüse angeschlossen werden.

Bei einer geeigneten Umsetzung der vorliegenden Erfindung beinhaltet die dargestellte Heizvorrichtung einen äußeren Deckel, der mit dem oberen Bereich des Körpers verbunden wird. Ein weiteres Beispiel, wie die vorliegende Erfindung durchgeführt werden kann, beinhaltet den Körper mit einem Bereich für den Zulauf von kaltem Kraftstoff im oberen Bereich.

Der äußere Deckel kann die Drücke auf dem inneren Deckel aushalten und kann mit einem Gewinde, einem Metallcrimp oder durch Löten verbunden werden.

### KURZE BESCHREIBUNG DER ZEICHNUNGEN

Dieses und andere Ziele, Vorteile und technische und funktionelle Verbesserungen des Systems zur Erwärmung von Kraftstoff, die Gegenstand der vorliegenden Erfindung sind, sind für Fachleuten in dieser Thematik aus den beigefügten Bildern ersichtlich, die eine bevorzugte Umsetzung aber nicht die einzige Umsetzung dieser Erfindung darstellen.

Das Bild 1 zeigt eine perspektivische Darstellung der Vorrichtung zur Erwärmung von Kraftstoff (10) entsprechend der vorliegenden Erfindung.

Das Bild 2 zeigt eine handelsübliche Einspritzdüse für Kraftstoff (200), entsprechend dem bekannten Stand der Technik.

Im Bild 3 sehen wir dieselbe Einspritzdüse für Kraftstoff (200) wie im Bild 2, unter Verwendung der Vorrichtung für die Erwärmung von Kraftstoff (10) entsprechend der vorliegenden Erfindung.

Das Bild 4 zeigt eine perspektivische Darstellung eines Mengenteilers (300), verbunden mit einer handelsüblichen Einspritzdüse für Kraftstoff (200) entsprechend dem Stand der Technik sowie einer Einspritzdüse für Kraftstoff (200) mit der Vorrichtung zur Erwärmung von Kraftstoff (10) entsprechend der vorliegenden Erfindung.

Das Bild 5 zeigt die Draufsicht eines Mengenteilers (300), der an eine handelsübliche Einspritzdüse für Kraftstoff (200) angeschlossen ist, entsprechend dem Stand der Technik, sowie an eine Einspritzdüse für Kraftstoff (200), die mit der Vorrichtung zur Erwärmung von Kraftstoff (10) entsprechend der vorliegenden Erfindung ausgerüstet ist.

Im Bild 6 sehen wir eine perspektivische Darstellung eines Mengenteilers (300), der an mehrere handelsübliche Einspritzdüsen für Kraftstoff (200) entsprechend dem Stand der Technik angeschlossen ist.

Das Bild 7 zeigt eine perspektivische Darstellung eines Mengenteilers (300), der an mehrere handelsübliche Einspritzdüsen für Kraftstoff (200) entsprechend dem Stand der Technik angeschlossen, jeweils mit ihrer Vorrichtung zur Erwärmung von Kraftstoff (10) entsprechend der vorliegenden Erfindung.

Im Bild 8a sehen wir einen Längsschnitt der Einspritzdüse für Kraftstoff (200) mit der Vorrichtung zur Erwärmung von Kraftstoff (100) entsprechend der vorliegenden Erfindung.

Das Bild 8b zeigt einen ähnlichen Schnitt wie Bild 8a, einschließlich der Verwendung einer Wärmeisolierung (190) im Inneren des Körpers.

Das Bild 9a zeigt einen Ausschnitt des Oberteils des im Bild 8a dargestellten Schnitts, und den Anschluss der Vorrichtung zur Erwärmung von Kraftstoff (10) an die Einspritzdüse für Kraftstoff (200).

Das Bild 9a zeigt einen Ausschnitt des Oberteils des im Bild 9b dargestellten Schnitts, und den Anschluss der Vorrichtung zur Erwärmung von Kraftstoff (10) mit einer Wärmeisolierung (190) an der Einspritzdüse für Kraftstoff (200).

Die Bilder 10a und 10b zeigen Beispiele für die Umsetzung der Vorrichtung für Erwärmung (10) der vorliegenden Erfindung im Schnitt, wobei im Bild 10b eine Wärmeisolierung (190) innerhalb des Körpers (100) verwendet wird.

Das Bild 11 zeigt eine perspektivische Darstellung des Verbindungselementes (130) angeschlossen an den äußeren Deckel (176).

Das Bild 12 zeigt den unteren Teil des Verbindungselementes (130), der an den äußeren Deckels (176) angeschlossen, wo man auch die Elemente sehen kann, die sich im Innenteil des Körpers (100) der Vorrichtung zur Erwärmung von Kraftstoff (10) befinden.

Das Bild 13 zeigt die Elemente, die an den äußeren Deckel (176) abgeschlossen sind.

Das Bild 14 zeigt eine bevorzugte Umsetzung für den Einbau der Heizelemente (60) angeordnet zwischen mehreren negativen Anschlussplatinen (40) und genauso vielen positiven Anschlussplatinen (50).

Das Bild 15 zeigt im Ausschnitt den Aufbau der Heizelemente (60), die zwischen einer positiven Anschlussplatine (50) und einer negativen Anschlussplatine (40) angeordnet sind.

Die Bilder 16a und 16b zeigen perspektivische Explosionsbilder des Körpers (100) der Heizvorrichtung der vorliegenden Erfindung im Vergleich zwischen einer konventionellen Umsetzung und einer Umsetzung mit einer Wärmeisolierung (190).

### BESCHREIBUNG DER UMSETZUNGEN DER ERFINDUNG

Die Erfindung wird nun anhand der beigefügten Bilder beschrieben. Bei den Zeichnungen und in der nachfolgenden Beschreibung werden ähnliche Teile mit gleichen Referenznummern gekennzeichnet. Die Bilder sind nicht notwendigerweise im Maßstab, das heißt, bestimmte Eigenschaften der Erfindung können in einem übertriebenen Maßstab betont werden, auch können Details von konventionellen Elementen unterschlagen werden, um die Beschreibung klarer darzustellen.

Das Bild 1 stellt den kompakten Aspekt der Vorrichtung zur Erwärmung von Kraftstoff (10) entsprechend der bevorzugten Umsetzung der vorliegenden Erfindung dar. Man kann sehen, dass der Körper (100) einen äußeren unteren Anschlussbereich (110) hat, der den Flüssigkeitsanschluss der Vorrichtung zur Erwärmung von Kraftstoff (10) an eine handelsübliche Einspritzdüse für Kraftstoff (200) erlaubt, die nach Stand der Technik bereits bekannt ist. In diesem äußeren unteren Anschlussbereich (110) kann ein Gewinde angebracht sein, das eine stabile Verbindung zur Einspritzdüse für Kraftstoff (200) erlaubt, außerdem ein Dichtring (111), der diese Verbindung mit der Einspritzdüse für Kraftstoff (200) vollständig dicht macht. Das Bild 1 zeigt ferner einen äußeren oberen Verbindungsteil (120), der einen Flüssigkeitsanschluss zwischen der Vorrichtung zur Erwärmung von Kraftstoff (100) an einen Filter (121) erlaubt, der wiederum die Verbindung zu einer handelsüblichen Kraftstoffeinspeisung eines Verbrennungsmotors schafft, wie Fachleute zu dieser Thema bereits wissen.

Immer noch im Bild 1 kann man einen äußeren Deckel (176) sehen, der dafür verantwortlich ist, die Vorrichtung zur Erwärmung von Kraftstoff (10) nach dem Einbau der inneren Elemente der besagten Vorrichtung zur Erwärmung von Kraftstoff (100) zu schließen. Zum Schluss gibt es ein Anschlusselement (130), das den Stromanschluss der Vorrichtung zur Erwärmung von Kraftstoff (100) mit dem Stromkreislauf eines Verbrennungsmotors verbindet.

Wie aus den Bildern 2 und 3 hervorgeht, kann die Vorrichtung zur Erwärmung von Kraftstoff (10) aus der vorliegenden Erfindung an eine Einspritzdüse für Kraftstoff (200) im Stand der Technik angeschlossen werden, ohne die Notwendigkeit von Umbauten, zumal die Heizvorrichtung (10) aus der vorliegenden Erfindung dazu gedacht ist, an die Öffnung des Eingangs der Einspritzdüse (200) gebaut zu werden, dabei ist derselbe Gewindestandard oder andere handelsübliche Anschlüsse zu verwenden.

So zeigt sich die Einsatzflexibilität der vorliegenden Erfindung, die in jedem Motor eingebaut werden kann, zum Einbau sind lediglich kleine Anpassungen in den Zuleitungen notwendig (310), damit diese die Vorrichtung zur Erwärmung von Kraftstoff versorgen (10), die später den bereits erwärmten Kraftstoff zur Einspritzdüse für Kraftstoff (200) schickt.

Das Bild 4 zeigt einen Mengenteiler (300) vom Typ Common Rail, der an eine handelsübliche Einspritzdüse für Kraftstoff (200) entsprechend dem Stand der Technik angeschlossen ist, sowie an eine Einspritzdüse für Kraftstoff (200) mit der Vorrichtung zur Erwärmung von Kraftstoff (10) entsprechend der vorliegenden Erfindung. Man kann sehen, dass die notwendigen Veränderungen am Verbrennungsmotor geringfügig sind.

Wir betonen, dass ein CRS - *Common Rail System* Mengenteiler (300) verwendet wurde, der üblicherweise in Dieselmotoren eingesetzt wird, weil er hohem Druck in der Kraftstoffeinspritzung standhält. So kann man die vorliegende Erfindung in allen Verbrennungsmotoren einsetzen, die eine direkte Kraftstoffeinspritzung haben, zum Beispiel in moderne OTTOMotoren oder auch Diesel-Motoren, die eine eigene Pumpe für jede Einspritzdüse verwenden (UPS - *Unit Pump System).*

Im Bild 5 sehen wir die Umsetzung von Bild 4 in einer Draufsicht, hier wird klarer, dass die Änderungen für die Installation der Vorrichtung zur Erwärmung von Kraftstoff (10) aus der vorliegenden Erfindung an den fertigen Motoren geringfügig sind, es zeigt, wie einfach die Installation besonders an konventionellen Motoren (die kein Heizsystem besitzen) ist. Diese einfache Anwendung wird ebenfalls deutlich, wenn wir die Bildern 6 und 7 vergleichen, das Bild 6 zeigt einen Mengenteiler (300), der vor allem für einen Vierzylindermotor geeignet ist und das Bild 7 zeigt das Einspritzsystem der vorliegenden Erfindung, das die Vorrichtung zur Erwärmung von Kraftstoff (10) der vorliegenden Erfindung beinhaltet.

Im Bild 8a ist eine handelsübliche Einspritzdüse für Kraftstoff (200) nach Stand der Technik im Längsschnitt dargestellt. Auch hier sehen wir die Vorrichtung zur Erwärmung von Kraftstoff (10) am Eintritt der besagten Einspritzdüse für Kraftstoff (200).

Wie Fachleute auf diesem Gebiet sicher wissen, besteht die Einspritzdüse für Kraftstoff (200) aus dem Gehäuse der Einspritzdüse (210) mit einem Stift (220), einer Nadel (230), am unteren Ende des Stiftes (220) ist ein Kontrollmechanismus (240) angeschlossen, der den Einlass von Kraftstoff durch den Stift kontrolliert (220) sowie ein Schlauch für die Versorgung der Einspritzdüse (250), der den Kraftstoff bis mindestens in die Einspritzöffnung führt (260). Die Nadel der Einspritzdüse (230) betätigt die Einspritzöffnungen (260), um die Kraftstoffmenge zu dosieren, die in den Brennraum gespritzt wird. Diese Beschreibung bezieht sich auf eine Einspritzdüse, die in Verbindung mit einem Mengenteiler (300) unter hohem Druck funktioniert. Fachleute in dieser Technologie werden die Kenntnisse aus der vorliegenden Erfindung schätzen und in der Lage sein, diese in Motoren einzubauen, die einzelne Benzinpumpen (UPS) verwendet.

Das Bild 8b ist analog zum Bild 8a mit dem Unterschied, dass bei c eine Wärmeisolierung (190) innerhalb des Körpers (100) besteht. Diese Wärmeisolierung (190) soll die Übertragung von Wärme vom Kraftstoff, die durch den Betrieb der Heizvorrichtung (10) aufgenommen wird, an den Körper (100) reduzieren. In diesem Punkt wird der Einsatz der Wärmeisolierung (190) stärker notwendig unter den Bedingungen dass der Körper (100) aus einem Metall besteht, das allgemein als Material mit erhöhtem mechanischen Widerstand bekannt ist, also extrem nützlich, um den hohen Arbeitsdrücken des Kraftstoffes standzuhalten, aber im Gegenzug ist es auch allgemein als ein Material mit hoher Wärmeleitung bekannt, was den Wirkungsgrad der Erwärmung vermindert.

Die Bilder 9a und 9b zeigen Ausschnitte aus dem Inneren des Körpers (100). Hier sieht man den Einbau einer positiven Anschlusselektrode (20), eines primären Anschlussterminals (25) der an der positiven Anschlusselektrode (20) angeschlossen ist, eine negative Anschlusselektrode (30) und mindestens ein Heizelement (101). Immer noch in den Bildern 9a und 9b kann man den äußeren unteren Verbindungsteil (110) sehen, der an eine handelsübliche Einspritzdüse und einen äußeren oberen Verbindungsteil (120) angeschlossen. Hier ist herauszustellen, dass der äußere obere Verbindungsteil (120) mit einem Filter (121) ausgerüstet werden kann, der die Entfernung schwebender Partikel im Kraftstoff unterstützt. Der äußere obere Verbindungsteil (120) kann mit einem Schlauch mit dem Eingang für kaltem Kraftstoff (180) in einem oberen Bereich des Körpers (100) verbunden sein.

Die Bilder 9a und 9b zeigen auch, dass die Vorrichtung zur Erwärmung (10) der vorliegenden Erfindung mit einer Metallhülse (173) ausgestattet sein kann, die im Bereich des Ausgangs des erwärmten Kraftstoffes (160) sowie an einer Öffnung einer negativen Anschlussplatine (40) eingebaut ist, die neben dem inneren Kern (150) des Körpers (100) angebracht ist. Die Metallhülse (173) verhindert, dass sich das Heizbauteil (101) beim Einbau des äußeren Deckels (176) dreht. Man kann auch sehen, dass die positive Anschlusselektrode (20) in einem Abstand zum inneren Kern (150) des Körpers (100) angebracht wird, um einen Kurzschluss mit dem geerdeten Körpergehäuse (100) zu verhindern. Diese positive Anschlusselektrode (20) kann auch genau an der geometrischen Achse eines Austritts von erwärmtem Kraftstoff (160) aus dem Körper (100) ausgerichtet sein.

Insbesondere das Bild 9b zeigt eine zweite Umsetzung für die Vorrichtung zur Erwärmung von Treibstoff (10), bei der noch eine Wärmeisolierung (190) eingesetzt wurde, um die Abgabe von Wärme an die Umwelt zu vermeiden.

In der Fortsetzung zeigen die Bilder 10a und 10b jeweils einen Längsschnitt in der ersten und zweiten Umsetzung der vorliegenden Erfindung. In der in den Bildern 10a und 10b dargestellten Vorrichtung zur Erwärmung von Kraftstoff (10) ist insbesondere einen Körper (100) eingebaut, der mindestens eine Heizgruppe (101) enthält und durch einen inneren Deckel (170) geschlossen wird, der an jenem Körper (100) durch einen äußeren Deckel (176) befestigt ist.

Bei beiden Umsetzungen kann man einen äußeren unteren Verbindungsteil (110) sehen, der mit einem Gewinde ausgestattet ist, das dem Einbaugewinde der handelsüblichen Einspritzdüse (200) entspricht, sowie ein Dichtring (111), der diese Verbindung mit der Einspritzdüse für Kraftstoff (200) vollkommen abdichtet. Wie gesagt, beinhaltet die dargestellte Umsetzung auf Bild 10b eine Wärmeisolierung (190) innerhalb des Körpers (100), um Wärmeverlust an die Umwelt der Vorrichtung zur Erwärmung von Kraftstoff (10) zu verhindern.

Das Bild 11 zeigt das Verbindungselement (130), das durch die Aufspritzung von Material auf den inneren Deckel (170) in einer radialen Vertiefung (177) installiert wird, wie im Bild 13 dargestellt. Ferner sehen wir im Bild 11 den äußeren Deckel (176), der verwendet wird, um die Baugruppe nach dem Einbau mit einem Gewinde im inneren Teil zu schließen. Dieses Gewinde ist mit dem externen Gewinde des Körpers (100) kompatibel.

Das Bild 12 zeigt Ausschnitte des inneren Deckels (170) mit den Federn (171), die die Heizvorrichtung (101) zusammendrücken, um einen idealen Kontakt zwischen den Platinen (40) und (50) und den Heizelementen (60) zu gewährleisten. In diesem Bild sehen wir auch die positive Anschlusselektrode (20).

Das Bild 13 zeigt die Komponenten vom Bild 12 in einer Explosionszeichnung. Dieses Bild zeigt insbesondere eine Vertiefung im unteren Rand (175) für den Einbau eines Dichtungsringes (175V). Dieses Bild zeigt das Profil der positiven Anschlusselektrode (20) mit einem ersten zylindrischen Teil (20A), einem zweiten konischen Bereich (20B) und einem primären Anschlussterminal (25). Dieses Bild zeigt auch klar den Dichtungsring der Elektrode (25V), die zusammen mit dem konischen Übergang zwischen dem zweiten konischen Bereich (20B) und der Queröffnung (172) mit einem konischen Teil des inneren Deckels (170) das gesamte Bauteil abdichtet und ein Auslaufen des Kraftstoffes verhindert. Wichtig ist, dass der Dichtring der Elektrode (25V) innerhalb der Vertiefung (25R) funktioniert.

Das Bild 14 zeigt eine Heizgruppe (101), die aus mehreren negativen Anschlussplatinen (40) besteht, angeschlossen an die negative Anschlusselektrode (30), positive Anschlussplatinen (50), die an die positive Anschlusselektrode (20) elektrisch angeschlossen werden und mehrere Paare von Heizelementen (60), die zwischen einer negativen Anschlussplatine (40) und einer positiven Anschlussplatine (50) angeordnet sind. Die im Bild 14 dargestellte Baugruppe wird in den Körper (100) eingebaut, damit die Vorrichtung zur Erwärmung von Kraftstoff (10) funktioniert.

Das Bild 15 zeigt einen Ausschnitt vom Einbau der Heizgruppe (101), die im Bild 14 dargestellt wurde. Man sieht, dass die negative Anschlussplatine (40) an die negative Anschlusselektrode (30) angeschlossen ist. Die Heizpaare (60) werden auf der negativen Anschlussplatine (40) angeordnet und die positiven Anschlussplatine (50) wird dann auf die Heizpaare (60) gebaut. Man kann sehen, dass sie positive Anschlussplatine (50) nur eine Stromverbindung zur positiven Anschlusselektrode (20) hat, während die negative Anschlusselektrode (30) durch die besagte positive Anschlussplatine (50) durch eine Öffnung mit einem größeren Durchmesser hindurch geführt wird und keinen elektrischen Kontakt hat. Dies geschieht auch mit der negativen Anschlussplatine (40), die nur eine Stromverbindung zur negativen Anschlusselektrode (30) hat, während die positive Anschlusselektrode (20) durch die besagte negative Anschlussplatine (40) durch eine Öffnung mit einem größeren Durchmesser hindurch geführt wird und keinen elektrischen Kontakt hat.

Die Bilder 16a und 16b zeigen eindeutig die Wärmeisolierung (190), die in den Körper (100) eingebaut wird um die Abgabe von Wärme an die Umwelt zu minimieren. Man sieht, dass die Wärmeisolierung (190) eine Form aufweist, die mit dem Körper (100) kompatibel ist.

Es ist bekannt, dass die vorliegende Erfindung unzählige Vorteile im Vergleich zum Stand der Technik bietet und eine stabile, kompakte und billigere Lösung zur Erwärmung von Kraftstoff darstellt, noch bevor dieser mit hohem Druck in die Einspritzdüsen eines Verbrennungsmotors kommt. Diese Erwärmung ist ein Vorteil, unabhängig vom verwendeten Kraftstoff.

Fachleute in dieser Thematik verstehen sicherlich dass viele Veränderungen und Variationen der Erfindung vor dem Hintergrund der obigen Informationen möglich sind, ohne den Schutzumfang zu verlassen, der in den nachfolgenden Ansprüchen eingegrenzt ist.

## Patentansprüche

1. VORRICHTUNG FÜR DIE ERWÄRMUNG VON KRAFTSTOFF (10) **gekennzeichnet durch** die Verwendung eines Körpers (100) mit folgenden Komponenten:
i) eine positive Anschlusselektrode (20), mit einem ersten zylindrischen Bereich (20A), einem weiteren konischen Bereich (20B) und einem primären Anschlussterminal (25), der an die primäre Anschlusselektrode (20) angeschlossen ist;
ii) eine negative Anschlusselektrode (30); und
iii) mindestens einer Heizgruppe (101) definiert **durch**:
a. mindestens einer negativen Anschlussplatine (40), die an die negative Anschlusselektrode (30) angeschlossen ist;
b. mindestens einer positiven Anschlussplatine (50), die an die positive Anschlusselektrode (20) angeschlossen ist;
c. mindestens zwei Heizelemente (60), die zwischen einer negativen Anschlussplatine (40) und einer positiven Anschlussplatine (50) angeordnet sind.

2. VORRICHTUNG FÜR DIE ERWÄRMUNG VON KRAFTSTOFF (10) entsprechend dem Anspruch 1, **gekennzeichnet durch** die Tatsache, dass die positive Anschlusselektrode (20) in einem Abstand zum inneren Kern (150) des Körpers (100) angeordnet wird.

3. VORRICHTUNG FÜR DIE ERWÄRMUNG VON KRAFTSTOFF (10) entsprechend dem Anspruch 2, **gekennzeichnet durch** die Tatsache, dass die positive Anschlusselektrode (20) in einer geometrischen Achse zu einem Austritt des erwärmten Kraftstoffes (160) des Körpers (100) angeordnet wird.

4. VORRICHTUNG FÜR DIE ERWÄRMUNG VON KRAFTSTOFF (10) entsprechend einem der Ansprüche 1 bis 3, **gekennzeichnet durch** die Tatsache, dass die negative Anschlusselektrode (30) einen elektrischen Kontakt zum Körper (100) hat, wobei jener Körper (100) an eine Motorerdung angeschlossen ist.

5. VORRICHTUNG FÜR DIE ERWÄRMUNG VON KRAFTSTOFF (10) entsprechend den Ansprüchen 1 bis 4, **gekennzeichnet durch** die Tatsache, dass sie einen inneren Deckel (170) besitzt, der mit einer Aufnahme für Federn (171) ausgestattet , einem inneren Deckel (170), der an einen oberen Bereich des Körpers (100) angeschlossen ist und die Feder (171), die zwischen dem inneren Deckel (170) und der Heizgruppe (101) zusammengedrückt wird.

6. VORRICHTUNG FÜR DIE ERWÄRMUNG VON KRAFTSTOFF (10) entsprechend dem Anspruch 5, **gekennzeichnet durch** die Tatsache, dass der innere Deckel (170) eine Queröffnung (172) aufweist, die mit einem konischen Teil ausgestattet ist, der mit dem zweiten konischen Bereich (20B) des positiven Anschlusselementes (20), den Oberflächen des inneren Deckels (170), die mit isolierenden Eigenschaften ausgestattet sind, geometrisch kompatibel ist.

7. VORRICHTUNG FÜR DIE ERWÄRMUNG VON KRAFTSTOFF (10) entsprechend dem Anspruch 1 bis 6, **gekennzeichnet durch** die Tatsache, dass sie mit einer Metallhülse (173) ausgestattet ist, die im Bereich des Austritts des erwärmten Kraftstoffes (160) sowie an einer Öffnung einer negativen Anschlussplatine (40) eingebaut ist, die neben dem inneren Kern (150) des Körpers (100) angebracht ist.

8. VORRICHTUNG FÜR DIE ERWÄRMUNG VON KRAFTSTOFF (10) entsprechend den Ansprüchen 1 bis 7, **gekennzeichnet durch** die Tatsache, dass der innere Deckel (170) eine Vertiefung am oberen Rand aufweist (174), in die in einem Prozess der thermoplastischen Einspritzung einen Teil eines Anschlusselementes (130) aufnehmen kann, sowie eine Vertiefung am unteren Rand (175) eines Dichtungsringes (175V).

9. VORRICHTUNG FÜR DIE ERWÄRMUNG VON KRAFTSTOFF (10) entsprechend den Ansprüchen 1 bis 8, **gekennzeichnet durch** die Tatsache, dass der Körper (100) einen äußeren unteren Anschlussteil (110) beinhaltet, ausgestattet mit einem Gewinde, das zum Montagegewinde einer handelsüblichen Einspritzdüse passt.

10. VORRICHTUNG FÜR DIE ERWÄRMUNG VON KRAFTSTOFF (10) entsprechend den Ansprüchen 1 bis 9, **gekennzeichnet durch** die Tatsache, dass sie einen äußeren Deckel (176) und einen inneren Deckel (170) beinhaltet der mit dem oberen Bereich des Körpers (100) verbunden ist, der Körper (100) hat einen Eintritt für kalten Kraftstoff (180) im oberen Bereich und eine Wärmeisolierung (190).
